# EUROPÄISCHE PATENTSCHRIFT

(11) **EP 2 733 295 B1**
(45) Veröffentlichungstag und Bekanntmachung des Hinweises auf die Patenterteilung: **03.05.2017**
(21) Anmeldenummer: 13075074.8
(22) Anmeldetag: 19.11.2013
(51) Int. Cl.: E06B 3/663, E06B 3/964, E06B 5/11

(54) **Verglasungseinheit**
Glazing unit
Table de vitrage

(30) Priorität: 19.11.2012 DE 202012011040 U
(43) Veröffentlichungstag der Anmeldung: 21.05.2014
(73) Patentinhaber: Isophon Glas GmbH, 34346 Hann. Münden (DE)
(72) Erfinder: Bold, Torsten, 34346 Hann. Münden (DE)
(74) Vertreter: Schwarz, Diethelm

(56) Entgegenhaltungen:
- EP-A2- 2 270 307
- WO-A1-96/33334
- DE-U1-202008 001 346
- US-A- 3 837 129

## Beschreibung

Die Erfindung betrifft eine Verglasungseinheit, insbesondere Verglasungseinheit für Fenster und Türen gemäß der durch den Oberbegriff des Patentanspruchs 1 gegebenen Gattung.

Derartige Verglasungseinheiten sind in unterschiedlichen Ausführungen bekannt und werden beispielsweise in Gebäuden wie in Verwaltungszentralen, Geldinstituten, Forschungseinrichtungen und anderen mit Sicherheitsvorkehrungen bzw. Geheimhaltungserfordernissen belegten Gebäuden eingesetzt, wo ein erhöhter Bedarf an Einbruchssicherheit besteht. Ebenso finden die Verglasungseinheiten in Landfahrzeugen wie etwa solchen gegen Schusswaffenmunition und Sprengstoff geschützten Fahrzeugen, Schiffen und Flugzeugen Verwendung. Darüber hinaus werden derartige Verglasungseinheiten auch in Gebäuden verwendet, wo eine Ausbruchssicherheit aus dem Gebäude wie etwa in Gefängnisgebäuden, geschlossenen medizinischen Einrichtungen oder Jugendvollzugsanstalten gewährleistet sein muss. Schließlich werden die Verglasungseinheiten auch zur Einbruchssicherung von nicht abschließbaren Fluchttüren in Gebäuden wie Schulen oder anderen öffentlich zugänglichen Gebäuden wie Krankenhäusern, Konzertsälen, Theatern, Opernhäusern und dgl. eingesetzt.

Über den üblichen Aufbau von Isolierverglasungen hinaus weisen derartige Verglasungseinheiten eine die Einbruchssicherheit erzeugende Platte aus einem thermoplastischen Material auf, wozu hauptsächlich Polycarbonat genommen wird. Dabei muss neben einer die erforderliche Einbruchs- bzw. Durchbruchssicherheit gewährleistenden Befestigung der Scheiben im Randbereich auch den unterschiedlichen Materialeigenschaften Rechnung getragen werden. So erfordert die Festlegung von Silikatglasscheiben und einer thermoplastischen Scheibe wie etwa einer Polycarbonat-Scheibe eine die unterschiedliche thermische Ausdehnung der beiden Materialien gewährleistende flexible Aufnahme bzw. Fixierung.

Aus der Patentschrift EP 0 963 171 B1 ist ein Fenster und eine Fensterverglasung bekannt, bei der eine splittersichere thermoplastische Platte zwischen zwei Glasplatten aufgenommen wird. Die im Vergleich zu den Glasplatten eine kleinere Fläche aufweisende thermoplastische Platte wird zwischen der ersten und zweiten Glasplatte von einer zu deren jeweiligen Randbereichen hin vorgesehenen U-förmigen Verbindungsrippe aufgenommen. Dabei wird der äußere Rand der bruchfesten thermoplastischen Platte von einem Kanal eingefasst. In der U-förmigen Verbindungsrippe befindet sich ein Trockenmittel, das zur Trocknung der Zwischenräume zwischen jeder der beiden Glasplatten und der thermoplastischen Platte vorgesehen ist. Der Kanal der Verbindungsrippe ist mit Hilfe von zwei Auskragungen ausgedehnt, die sich entlang jeder Seite der thermoplastischen Platte über den Grundkörper der Verbindungsrippe hinaus erstrecken, um eine ausreichende Länge zur Anpassung an eine thermische Ausdehnung der thermoplastischen Platte über einen normalen Umgebungstemperaturbereich aufzuweisen. Hierbei ergibt sich die über einer Einspannung der Fensterverglasungseinheit liegende Lagerung der thermoplastischen Platte als Nachteil.

Die Patentveröffentlichung WO 96/33334 offenbart ebenfalls eine Fensterverglasungseinheit, bei der zwischen zwei Silikatglasscheiben eine durchbruchsichere Kunststoffscheibe am Rand luftdicht aufgenommen wird. Die Kunststoffscheibe wird dabei von einem U-förmigen Profil entlang ihres Randes aufgenommen, das mit Hilfe jeweils eines Abstandselementes von jeder der parallelen Silikatglasscheiben beabstandet vorgesehen ist. Das U-förmige Profil wird dabei mit einem Primärdichtstoff mit den Abstandselementen verbunden und an seinem Bodenstück zwischen den Silikatglasscheiben mit einem Sekundärdichtstoff befestigt. Nachteilig an der Aufnahme der Kunsstoffscheibe bei der Fensterverglasungseinheit gemäß der WO 96/33334 ist seine Dreiteiligkeit im Randbereich der thermoplastischen Scheibe. Denn die bei einem Einbruchs- bzw. Durchbruchsversuch über die Kunststoffscheibe eingeleiteten Kräfte müssen von den Abstandselementen und dem Sekundärdichtstoff aufgenommen werden.

Aus dem US-Patent 3, 837,129 ist eine weitere Mehrfachverglasungseinheit bekannt, bei der ebenfalls zwischen zwei Glasscheiben wenigstens eine Scheibe aus einem thermoplastischen Material wie Polycarbonat am Rand nach außen abgedichtet aufgenommen wird. Die Scheibe aus dem plastischen Material wird dabei in einem U-Profil entlang ihres Randbereiches geführt. Das U-Profil nimmt die Scheibe aus plastischem Material federnd auf, wobei die Schenkel des U-Profils nach außen gedrückt werden und mit einem zur Öffnung des U-Profils angeordneten Wulstbereich jeweils an der Scheibe aus plastischem Material anliegen. Jeder Schenkel des U-Profils weist außenseitig einen Widerlagerabschnitt auf, der sich auf einem jeweils zwischen der Scheibe aus thermoplastischem Material und der Silikatglasscheibe befestigten Abstandsstück abstützt. Durch die federnde Lagerung der thermoplastischen Scheibe können große Stoßenergien aufgenommen werden, ohne dass es zu einem Bruch bzw. Durchbruch der thermoplastischen Scheibe kommt. Nachteilig an der Mehrfachverglasungseinheit gemäß dem US 3,837,129 ist der aufwendige Zusammenbau einschließlich des hohen Materialeinsatzes, welcher sich auch kostenträchtig gestaltet. Das Profil ragt in den sichtbaren Bereich eines mit der Mehrfachverglasungseinheit versehenen Fensters, was optisch unvorteilhaft ist. Ferner ist die Durchbruchssicherheit verbesserungswürdig.

Ferner offenbart das US-Patent 4,368,226 eine Glasseinheit, bei der eine Polycarbonat-Platte parallel zwischen zwei plattenartigen Glasschichten aufgenommen wird. Kanten der Polycarbonat-Platte sind in einem U-förmigen Kanal derart aufgenommen, dass eine laterale Ausdehnung der Platte möglich ist. Die Polycarbonat-Platte ist von jeder der Glasschichten durch hohlkörperartige Abstandselemente beabstandet vorgesehen. Die Ränder der beiden Glasschichten und der Polycarbonat-Platte werden von einem stabilen, etwa aus einem Metall gefertigten U-förmigen Halter zum Schutz nach außen umgeben. Der Zwischenraum zwischen dem Halter, den Glasschichten, der Polycarbonat-Plattebzw. dem U-förmigen Kanal ist mit einer ersten Dichtungsmasse gefüllt. Eine zweite Dichtungsmasse wie Butyl ist zur Fixierung der Abstandslemente zwischen diesen und jeder der Glasschichten und der Polycarbonat-Platte vorgesehen. Ein in die Abstandselemente gefülltes Trockenmittel trocknet die Zwischenräume zwischen der Polycarbonat-Platte und jeder der Glasschichten über einen Öffnungskanl in den Abstandselementen. Die Randeinfassung der Glaseinheit mit dem U-Fömigen Metallhalter stellt einen zusätzlichen Arbeitsschritt bei der Herstellung der Glaseinheit dar, der sich hinsichtlich der Zeit und Kosten als nachteilig erweist.

Der Erfindung stellt sich daher die Aufgabe, unter Vermeidung der Nachteile des Standes der Technik die Herstellung und Handhabung der gattungsgemäßen Verglasungseinheit zu vereinfachen.

Die Aufgabe wird ausgehend von den Merkmalen des Oberbegriffes des Patentanspruchs 1 mit den kennzeichnenden Merkmalen desselben Anspruchs gelöst.

Demgemäß ist an dem einer Aufnahme einer thermoplastischen Platte dienenden Aufnahmeelement einer erfindungsgemäßen Verglasungseinheit an zumindest einem Randabschnitt wenigstens ein Stützelement vorgesehen. Erfindungsgemäß wird dadurch eine Ableitung der Gewichtskraft der thermoplastischen Platte auf eine die erfindungsgemäße Verglasungseinheit aufnehmende Unterlage wie etwa Verglasungsklötze, die in einen in eine Gebäudeöffnung eingebrachten Rahmen eingelegt sind, erreicht.

Die direkte Abstützung der thermoplastischen Platte an einer die Verglasungseinheit aufnehmenden Unterlage in einem Gebäude erhöht mit Vorteil die Durchbruchsicherheit, weil die Unterlage als Widerlager dient. Die Erfindung bringt ferner den Vorteil einer vertikalen Handhabung und Lagerung der Verglasungseinheit bereits bei den ersten Herstellungsschritten mit sich. Ebenso stellt eine deutliche Reduzierung der bei einer Montage der Verglasungseinheit in einem Gebäude oder dergleichen notwendigen sogenannten Verklotzungskeile einen zusätzlichen Vorteil dar. Ferner werden die Klebstoffe des Randverbunds der Verglasungseinheit mit Vorteil von der sonst auf ihnen lastenden Masse der thermoplastischen Platte befreit bzw. entlastet, so dass die auf den Randverbund wirkende Last derjenigen eines normalen Dreifachglases entspricht.

Weitere Vorteile ergeben sich aus den abhängigen Patentansprüchen.

In einer Weiterbildung der Erfindung ist das wenigstens eine Stützelement über den zumindest einen Randabschnitt ausgedehnt. Es können mehrere Stützelemente im Bereich zumindest eines Randabschnitts der Verglasungseinheit beabstandet zueinander vorgesehen sein, um gemeinsam mit der ersten und/oder zweiten Glasplatte eine Aufstandsfläche der Verglasungseinheit zu bilden. Die Stützelemente können dabei hintereinander oder parallel zueinander vorgesehen sein. Bevorzugt weist die erfindungsgemäße Verglasungseinheit an allen Randabschnitten wenigstens ein Stützelement auf.

Das wenigstens eine Stützelement kann in einer anderen Ausführungsform der vorliegenden Erfindung wenigstens zwei Stützabschnitte aufweisen, also mehrgliedrig etwa als Doppel- oder Mehrfachsteg ausgeführt sein. Dann weist das wenigstens eine Stützelement einen vorzugsweise im Wesentlichen W-förmigen Querschnitt auf. Sind wenigstens zwei Stützabschnitte an dem Aufnahmeelement vorgesehen, so können diese parallel und/oder versetzt zueinander vorgesehen sein.

Das wenigstens eine Stützelement kann erfindungsgemäß mit dem Aufnahmeelement verbunden sein. Das dann als Stützvorsprung ausgeführte Stützelement kann mit dem Aufnahmeelement verbunden sein oder an ihm integriert sein. Neben einer vorzugsweise zumindest im Bereich eines Randabschnitts einstückigen Ausführung des Aufnahmeelements kann das wenigstens eine Stützelement bzw. der wenigstens eine Stützvorsprung auch als separates Teil beim Zusammenbau der Verglasungseinheit mit dem Aufnahmeelement form- und/oder kraftschlüssig verbunden werden. Ist das wenigstens eine Stützelement mit dem Aufnahmeelement verbunden, so ist es bevorzugt als kielartiger Stützvorsprung ausgebildet.

Alternativ kann das Stützelement erfindungsgemäß außenseitig an das Aufnahmeelement stoßend vorgesehen sein. Erfindungsgemäß weist das wenigstens eine Stützelement dann bevorzugt einen trapezförmigen Querschnitt auf und ist vom Rand der Verglasungseinheit eingebracht, bis es an dem Aufnahmeelement anliegt und so die Last der thermoplastischen Platte aufnehmen und abstützen kann. Denkbar sind natürlich etwa auch quadratische oder rechteckige Querschnitte.

Das Stützelement kann vorzugsweise auch kraft- und/oder formschlüssig mit einem die Verglasungseinheit aufnehmenden Rahmenprofil oder dgl. verbindbar sein. Dadurch wird die Verglasungseinheit unter Erhöhung der Durchbruchsicherheit stabil in einem Gebäude oder dgl. festgelegt.

In einer weiteren Ausführung der Verglasungseinheit ist das wenigstens eine Distanzelement als zwischen dem Aufnahmeelement und einer der Glasplatten festlegbarer Abstandshalter ausgeführt. Dann kann der Abstandshalter zwischen der Glasplatte und dem Aufnahmeelement der thermoplastischen Platte mit einer ersten Klebedichtung festgelegt sein, die den Zwischenraum zwischen der thermoplastischen Platte und der jeweiligen Glasplatte zum Rand abschließt. Bevorzugt sind beide Distanzelemente als separate Abstandshalter ausgeführt, die zwischen der Glasplatte und dem Aufnahmeelement der thermoplastischen Platte mit einer ersten Klebedichtung entsprechend festgelegt sind.

Die Erfindung bringt weiter den Vorteil mit sich, in der Verglasungseinheit standardisierte Abstandshalter zwischen einer thermoplastischen Platte und einer Glasplatte zu integrieren. Durch die Wahl von unterschiedlich breiten Abstandshaltern ergibt sich ein modular flexibler Aufbau der Verglasungseinheit. Das Vorsehen des Trockenmittels in den hohlkörperartig ausgeführten Abstandshaltern ermöglicht eine Reduzierung der Höhe des Aufnahmeelements. Ein solcher flacher Aufbau einer Halterung für die thermoplastische Platte erlaubt eine entsprechend tiefer im Bereich von die Verglasungseinheit umgebenden Einspannschenkeln liegende Lagerung. Dadurch wird die Durchbruchsicherheit weiter erhöht. Bei einem zweiteiligen oder vorzugsweise dreiteiligen Aufbau des Randprofils mit zwei Abstandshaltern kann wenigstens ein Abstandshalter zur Realisierung der Bedingungen für das sogenannte warm edge-Profil aus einem schlecht wärmeleitenden Material sein.

Das Aufnahmeelement und/oder wenigstens ein Distanzelement einer Ausführungsform der erfindungsgemäßen Verglasungseinheit kann/können zumindest im Bereich eines Randabschnitts auch einstückig ausgeführt sein, was die Herstellung vereinfacht. Sind beide Distanzelemente monolithisch mit dem Aufnahmeelement integriert, so liegt ein einteiliges Randprofil vor. Alternativ können/kann das Aufnahmeelement und/oder wenigstens ein Distanzelement mehrteilig ausgeführt sein. Dabei kann das Aufnahmeelement und/oder das wenigstens eine Distanzelement aus seinen Einzelteilen durch ein Verklipsen oder Kleben herstellbar sein.

In einer Ausführungsform der erfindungsgemäßen Verglasungseinheit weist das Aufnahmeelement an seinen von der thermoplastischen Platte abgewandten Seiten einen Auflageabschnitt auf, dessen seitliche Ausdehnung kleiner als die Breite der Distanzelemente ist. Die Distanzelemente können dabei der zum Inneren der Verglasungseinheit gerichteten Seite der Auflageabschnitte des Aufnahmeelementes gegenüberliegend vorgesehen sein und diese zu den Glasplatten hin überragen.

Das Aufnahmeelement kann wenigstens eine Hohlkammer oder eine im Wesentlichen C-förmige Ausnehmung zur Aufnahme von Verbindungselementen zur Verbindung von mehreren Aufnahmeelementen zur umlaufenden Einfassung der thermoplastischen Platte aufweisen. Bevorzugt weist wenigstens ein Auflageabschnitt die wenigstens eine Hohlkammer auf, die auch mit Trockenmittel befüllt sein kann. Ferner kann die wenigstens eine Hohlkammer auch zur Aufnahme eines Stabilisierungs- oder Verstärkungselements etwa aus Stahl zur Stabilisierung der Verglasungseinheit dienen. Auch ist es möglich, an den Ecken der Verglasungseinheit jeweils Schenkel von Winkelstücken in Hohlkammern von vorzugsweise den Auflageabschnitten zweier aneinanderstoßender Randabschnitte einzubringen. So werden die umlaufenden Aufnahmeelemente stabil verbunden und die thermoplastische Platte wird eingefasst. Sofern die Aufnahmeelemente an den vier Kanten der Verglasungseinheit stumpf sind oder auf Gehrung geschnitten sind, können knieförmige Verbindungsstücke in die Hohlkammern jeweils aneinanderstoßender Auflageabschnitte eingebracht werden

Ist an jedem die U-förmige Aufnahmenut begrenzenden Schenkel des Aufnahmeelementes zu seinem freien Ende hin außenseitig eine rinnenförmige Kehlung zur Aufnahme bzw. zum Binden von Material der ersten Klebedichtung angebracht, so kann mit Vorteil ein Austritt des Materials der ersten Klebedichtung zum Inneren der Verglasungseinheit verhindert werden. Die erste Klebedichtung ist vorzugsweise als dauerelastische Butylkautschuk-Dichtung ausgeführt.

Eine andere Ausführung der erfindungsgemäßen Verglasungseinheit zeichnet sich durch ein in der Aufnahmenut des Aufnahmeelementes vorgesehenes federndes Element aus.

Das federnde Element ist in einer Ausführungsform aus einem rückstellfähigen, elastischen Material gebildet, das vorzugsweise ein Trockenmittel enthalten kann. Unter anderem kann das federnde Element als rückstellfähiger Silikonschaumstoff ausgeführt sein. Der Silikonschaumstoff enthält vorzugsweise ein Trockenmittel. Ebenso kann das federnde Element als eine vom Boden der Aufnahmenut des Aufnahmeelementes an wenigstens einem Randabschnitt wegweisende federartige Lippe ausgeführt sein. Beide Ausführungen des federndene Elementes sollen ein Aufsetzen bzw. Aufschlagen der an sich in der Aufnahmenut beweglichen thermoplastischen Platte vermeiden. Vorzugsweise steht die federartige Lippe von einem der Schenkel im Bereich des Nutbodens vor. Die federartige Lippe kann auch als Vorsprung eines Federelements ausgeführt sein, das in die Aufnahmenut eingeschoben werden kann. Das federnde Element kann aus unterschiedlichen rückstellfähigen Materialen gefertigt sein.

In einer bevorzugten Ausführungsform der erfindungsgemäßen Verglasungseinheit ist ein von der ersten und zweiten Glasplatte, den Abstandshaltern und dem Aufnahmeelement umgebener, zum Rand der Verglasungseinheit offener Raum mit einer zweiten Klebedichtung ausgefüllt. Die zweite Klebedichtung kann Silikon sein. Vorzugsweise ist die zweite Klebedichtung als Polysulfid- oder Polyurethan-basierter Zweikomponenten-Dichtstoff ausgeführt, der nach seiner Aushärtung die erste und zweite Glasplatte und das Aufnahmeelement fixiert. Die Stirnseiten sind vorzugsweise bündig zu der zweiten Klebedichtung angeordnet. Die Stirnseiten der ersten und/oder zweiten Glasplatte und/oder des wenigstens einen Stützelementes können die zweite Klebedichtung aber auch nach außen überragen.

Im Rahmen der Erfindung können die erste und/oder zweite Glasplatte übliche Glasplatten aus den unterschiedlichsten Silikaten sein. Ferner können sie unterschiedliche Beschichtungen oder Färbungen enthalten und auch als Verbundglas ausgeführt sein. Die thermoplastische Platte kann aus Polycarbonat, Polymethylacrylat, Polyethylenterephtalaten sowie anderen transparenten Kunststoffen gebildet sein. Die thermoplastische Platte kann erfindungsgemäß auch mit Löchern versehen, perforiert oder strukturiert sein, was insbesondere für akustische Anwendungen vorteilhaft ist. Erfindungsgemäß umfasst der Begriff thermoplastische Platte neben einer einteiligen Ausführung auch mehrteilige mit mehreren Scheiben versehene Thermoplastische platten, die vergossen, verklebt oder laminiert sind. Ebenso kann die thermoplastische Platte als Hohlkammerplatte ausgeführt sein.

Die Abstandshalter sind erfindungsgemäß üblicherweise beim Fensterbau bzw. der Herstellung von Isolierglasscheiben verwendete Teile aus Aluminium, Kunststoff oder Edelstahl. Das erfindungsgemäße Aufnahmeelement kann ebenfalls aus Aluminium hergestellt sein. Mit besonderem Vorteil hinsichtlich thermischer Isolationseigenschaften kann es aber auch als Kunststoffelement ausgeführt sein. Ferner ist es denkbar, das Aufnahmeelement aus Silikonschaumstoff, Glasfaserverbundmaterialien, Stahl oder Edelstahl zu fertigen. Besonders bevorzugt ist dabei eine Ausführung des Aufnahmeelementes als Extrusionsteil. Die erfindungsgemäße Verglasungseinheit kann als Fenster-, Tür- oder Wandverglasung in Gebäuden oder auch beweglichen Gegenständen wie Land-, und Wasserfahrzeugen sowie Flugzeugen eingesetzt werden

Die Erfindung wird nachfolgend anhand von Ausführungsbeispielen unter Bezugnahme auf zum Teil vereinfacht und in unterschiedlichen Maßstäben gehaltene Zeichnungen erläutert, in denen gleiche Teile mit den gleichen Bezugszeichen versehen sind. Dabei zeigen:
- Fig. 1: zeigt einen Schnitt durch einen Randabschnitt einer ersten Ausführungsform der erfindungsgemäßen Verglasungseinheit,
- Fig. 2: zeigt einen Schnitt durch einen Randabschnitt einer zweiten Ausführungsform der erfindungsgemäßen Verglasungseinheit,
- Fig. 3: zeigt eine Seitenansicht einer erfindungsgemäßen Verglasungseinheit in einem Herstellungszustand und
- Fig. 4: zeigt eine Seitenansicht einer zweiten Ausführungsform der erfindungsgemäßen Verglasungseinheit.

Eine erfindungsgemäße Verglasungseinheit 1 weist nach Fig. 1 eine als Polycarbonat-Platte ausgeführte thermoplastische Platte 2 auf, die parallel von einer ersten und zweiten, vorzugsweise aus Fluorsilikat gebildeten Glasplatte 3, 4 umgeben ist. Die Polycarbonat-Platte 2 ist in eine Aufnahmenut 5 eines beispielsweise aus Aluminium gefertigten Aufnahmeelementes 6 eingebracht. Das Aufnahmeelement 6 umgibt einen äußeren Rand 2a der Polycarbonat-Platte 2 umlaufend. Dabei sind die Größen- bzw. Abstandsverhältnisse der Polycarbonat-Platte 2 und des Aufnahmeelementes 6 erfindungsgemäß derart ausgeführt, dass zumindest an zwei, einen rechten Winkel miteinander bildenden jeweiligen Randabschnitten ein ausreichender Abstand zwischen dem äußeren Rand 2a der Polycarbonat-Platte und einem Nutboden 5b der Aufnahmenut 5 besteht. Erfindungsgemäß ist der Abstand so bemessen, dass der Unterschied der thermischen Längenausdehnungskoeffizienten von Glas und Polycarbonat für einen dem erfindungsgemäßen Einsatz entsprechenden Temperaturbereich mehr als ausgeglichen werden kann. Dazu ist erfindungsgemäß die Länge der die Aufnahmenut 5 seitlich begrenzenden Schenkel 7 des Aufnahmeelementes 6 derart gewählt, dass die Polycarbonat-Platte 2 immer mit ihrem äußeren Rand 2a in der Aufnahmenut 5 geführt wird. Das heißt selbst bei einer durch eine Temperaturerniedrigung bedingten Kontraktion der Polycarbonat-Platte 2 wird ein Austreten des äußeren Randes 2a über die Öffnung 9 der Aufnahmenut 5 verhindert. Ein Freiraum 8 zwischen dem Nutboden 5b und dem äußeren Rand 2a der Polycarbonat-Platte 2 ist in Richtung parallel zur Längsausdehnung der Platten 2, 3, 4 hinreichend groß, um ein spannungserzeugendes Aufsetzen der Polycarbonat-Platte 2 durch eine Temperaturerhöhung auf dem Nutboden 5b auszuschließen.

Erfindungsgemäß ist an wenigstens zwei, einen rechten Winkel bildenden Randabschnitten der Verglasungseinheit 1 bzw. der Polycarbonat-Platte 2 eine von dem Nutboden 5b der Aufnahmenut 5 abgewandte federartige Lippe 11 vorgesehen, um den äußeren Rand 2a der Polycarbonat-Platte 2 federnd aufzunehmen und ein Aufsetzen der an sich in Richtung der Ausdehnung der Glasplatten 3, 4 lose in der Verglasungseinheit 1 befindlichen Polycarbonat-Platte 2 zu verhindern. Die federnde Lippe 11 ist hinsichtlich ihres Materials und ihrer Elastizität bzw. Steifigkeit derart bemessen, dass sie die thermische Dilatation des Polycarbonats 2 aufnehmen kann. Bei einem etwa aus Aluminium stranggepressten Aufnahmeelement 6 ist die federartige Lippe 11 an einer Innenwand 7c eines der die Nut 5 bildenden Schenkel 7 zum Nutboden 5b hin vorgesehen. Wie in Fig. 1 gezeigt weist das Aufnahmeelement 6 im Bereich des Nutbodens 5b an beiden Seiten einen vorstehenden Auflageabschnitt 12 auf.

Die erste und zweite Glasplatte 3, 4 sind jeweils von der Polycarbonat-Platte 2 über Abstandshalter 14 beabstandet. Die beispielsweise aus Aluminium gefertigten, im Isolierglasbau üblichen Abstandshalter 14 sind seitlich jeweils mit einem Primärdichtstoff 15 wie beispielsweise Butyl an der Glasplatte 3 bzw. 4 und den Schenkeln 7 des Aufnahmeelementes 6 fixiert. Somit schließt die Fixierung der Abstandshalter 14 von den Auflageabschnitten 12 zum Innern der Verglasungseinheit 1 gesehen zwischen jeder der Glasplatten 3, 4 und der Polycarbonat-Platte 2 gebildete Zwischenräume 16 umlaufend zum Rand 1a hin ab. Der Primärdichtstoff 15 muss erfindungsgemäß dauerelastisch sein, um Klimalasten infolge von durch geänderte Außenbedingungen entstehende Luftdruckänderungen aufzufangen.

Die Abstandshalter 14 weisen an ihren dem Inneren der erfindungsgemäßen Verglasungseinheit 1 zugewandten Seiten 14b Perforationen 17 auf, über die ein im Inneren der hohlkörperartigen Abstandshalter 14 vorgesehenes Trockenmittel 18 trocknend auf die Zwischenräume 16 einwirken kann. Die Menge des Trockenmittels 18 bzw. die dafür vorgesehene Größe der Abstandshalter 14 bemisst sich an dem eingeschlossenen Volumen und der Restfeuchtigkeit der Polycarbonat-Platte bzw. des eingestellten Materials. Die Zwischenräume 16 können auch mit einem Gas, etwa einem Edelgas gefüllt sein.

Um einen direkten Kontakt der Auflageabschnitte 12 mit der ersten und zweiten Glasplatte 3, 4 zu vermeiden, sind diese weniger als die Breite der Abstandshalter 14 gegenüber den Schenkeln 7, 8 des Aufnahmeelementes 6 ausladend ausgeführt. Ein zum Rand 1a der erfindungsgemäßen Verglasungseinheit 1 vorgesehener und von der ersten und zweiten Glasplatte 3, 4 den Abstandshaltern 14 und dem Aufnahmeelement 6 umgebener Randraum ist mit einem Sekundärdichtstoff 19 ausgefüllt. Erfindungsgemäß ist der Randraum soweit mit dem Sekundärdichtstoff 19 ausgefüllt, dass Stirnseiten 3a, 4a der Glasplatten 3, 4 und ein zum Rand 1a der Verglasungseinheit 1 an dem Aufnahmeelement 6 vorgesehenes, vorzugsweise als kielartiger Stützvorsprung 20 ausgebildetes Stützelement bündig zueinander sind und die Verglasungseinheit 1 randseitig nach außen begrenzen. Folglich bilden die Stirnseiten 3a, 4a der ersten und zweiten Glasplatte 3, 4 und eine Stirnseite 20a des kielartigen Stützvorsprungs 20 eine Aufstandsfläche der erfindungsgemäßen Verglasungseinheit 1. Zur Vermeidung eines Austritts von Bestandteilen der ersten Klebedichtung zum Inneren der Verglasungseinheit 1, ist an den Schenkeln 7 jeweils außenseitig eine Sicke 21 zur Aufnahme bzw. zum Binden von Material des Primärdichtstoffs angebracht.

Bei der in Fig. 2 gezeigten zweiten Ausführungsform 10 der erfindungsgemäßen Verglasungseinheit weist das Stützelement 200 einen trapezförmigen Querschnitt auf und bildet eine bevorzugt mittig vorgesehene Auflage für das Aufnahmeelement 60. Dazu wird das Stützelement 200 von außen in den Sekundärdichtstoff 19 gedrückt, bis eine seiner Grundfläche 200a gegenüberliegende Fläche 200b an einer Außenseite 60a des Aufnahmeelementes 60 anliegt.

Die erfindungsgemäße Verglasungseinheit 1 weist nach Fig. 3 vier Aufnahmeelemente 6 auf, die an den vier Kanten der Polycarbonat-Platte 2 bzw. der Verglasungseinheit 1 auf Gehrung gesägt sind. Zur Abdichtung des Randraums sind die an jeweils zwei aufeinanderstoßenden Randabschnitten vorgesehenen Stützvorsprünge 20 in einem Bereich von etwa bis zu fünf Zentimetern beidseitig einer Verbindungsfuge 22 abgetragen und durch Sekundärdichtstoff 19 ersetzt - in Fig. 2 nicht gezeigt. Die Aufnahmeelemente 6 sind über in jeweils gegenüberliegende Hohlkammern 23 der Auflageabschnitte 12 (Fig. 1) eingesetzte Winkelstücke 24 miteinander verbunden.

Erfindungsgemäß unterscheidet sich das in Fig. 4 gezeigte Aufnahmeelement 6" von den anderen Aufnahmeelementen 6' durch an seinem Rand 6"a beabstandet vorgesehene Stützvorsprünge 25. Durch die Stützvorsprünge 25 an dem mit dem Aufnahmeelement 6" umgebenen Randabschnitt der Polycarbonatplatte 2 kann dieser als Aufstandsbereich dienen.

Es versteht sich, dass die anhand der ersten Ausführungsform der erfindungsgemäßen Verglasungseinheit in den Fign. 3 und 4 beschriebenen Ausführungen auch auf die sich nur bzgl. des Stützelementes 200 davon unterscheidende Verglasungseinheit 10 analog übertragbar sind.

Eine erfindungsgemäße, in Fign. 1, 3 und 4 dargestellte Verglasungseinheit 1 wird wie nachfolgend erläutert aus ihren Bestandteilen zusammengefügt. Zunächst wird eine erste Glasplatte 3 gereinigt und in eine Presse gefahren und dort von über ihre Fläche verteilten Ansaugelementen angesaugt und gehalten. Dann wird eine Polycarbonat-Platte 2 mit Aufnahmeelementen 6', 6" wie anhand der Fig. 4 gezeigt umgeben. Dabei werden die Aufnahmeelemente 6', 6" mit ihren Aufnahmenuten 5 (Fig. 1) auf die Randabschnitte der Polycarbonat-Platte 2 aufgeschoben und wie in Fig. 2 dargestellt an den Ecken miteinander verbunden. Anschließend wird ein Abstandshalter 14 umlaufend zu den Rändern der Polycarbonat-Platte 2 hin mit Hilfe des Primärdichtstoffes 15 auf dem Aufnahmeelement 6, 6" fixiert.

Dann wird die Polycarbonat-Platte 2 nun in eine zur Bodenfläche einer Montagehalle senkrechte Position gebracht und auf den Stützvorsprüngen 25 des Aufnahmeelementes 6" stehend weiter bestückt bzw. transportiert und mittels des Primärdichtsstoffs mit einer zweiten Glasplatte 4 klebend verbunden. Dabei bilden die Stirnseite 4a der zweiten Glasplatte 4 und Stirnseiten 25a der Stützvorsprünge 25 eine Aufstandsfläche der Verglasungseinheit 1". Anschließend wird auf der anderen Seite der Polycarbonat-Platte 2 bzw. den zweiten Schenkeln 7 der Aufnahmeelemente 6', 6" umlaufend der zweite Abstandshalter 14 ebenfalls mit dem Primärdichtstoff 15 an dem Aufnahmeelement 6, 6" fixiert. Die so bestückte Einheit aus Aufnahmeelementen 6', 6", Abstandshaltern 14, Polycarbonat-Platte 2 und zweiter Glasplatte 4 wird mit einer entsprechenden Transport- bzw. Haltevorrichtung deckungsgleich vor der ersten Glasplatte 3 positioniert. Die beiden Glasplatten 3, 4 und die Polycarbonat-Platte 2 werden dann in eine Presse eingebracht, in welcher die erste und zweite Glasplatte 3, 4 über die Abstandshalter 14 mit dem an der Polycarbonat-Platte 2 umlaufend vorgesehenen Aufnahmeelement 6', 6" fest verbunden werden. Anschließend wird der Randraum mit dem Sekundärdichtstoff 19 ausgefüllt und die Verglasungseinheit 1 bis zu dessen Aushärtung gelagert. Dabei ist das Aufstellen der Einheit auf dem Vorsprung 20 von großem Vorteil, weil die Masse der Polycarbonat-Platte 2 von dem Vorsprung 20 aufgenommen wird und nicht über die Dichtstoffe aufgenommen werden muss. Dadurch kann die Verglasungseinheit 1" sogar bis zur Aushärtung des Sekundärdichtstoffs vertikal gelagert werden.

Das wenigstens eine Stützelement 200 der Verglasungseinheit 10 kann während der Herstellung nach dem Befüllen des Randraumes mit dem Sekundärdichtstoff 19 eingebracht, vorzugsweise eingedrückt werden. Es ist aber auch möglich, das Stützelement 200 nachträglich in eine Verglasungseinheit 10 einzubringen.

## Patentansprüche

1. Verglasungseinheit mit wenigstens einer ersten und zweiten Glasplatte (3, 4) und einer gegenüber diesen hinsichtlich der Fläche kleineren und zwischen diesen vorgesehenen, splittersicheren thermoplastischen Platte (2), wobei die Verglasungseinheit (1) an ihrem Rand (1a) nach außen abgedichtet ist, wobei ein Rand (2a) der thermoplastischen Platte (2) von einer U-förmigen Aufnahmenut (5) eines Aufnahmeelementes (6, 6', 6"; 60) umgeben wird, das so bemessen ist, dass es den Rand (2a) der thermoplastischen Platte (2) auch in unterschiedlichen thermischen Ausdehnungs- und Kontraktionszuständen vollständig umgibt, wobei die erste und zweite Glasplatte (3, 4) jeweils unter Bildung eines Zwischenraumes (16) durch ein Distanzelement (14) von dem Aufnahmeelement (6, 6', 6"; 60) der thermoplastischen Platte (2) beabstandet sind, und wobei jedes Distanzelement (14) als Hohlkörper ausgebildet ist, der mit dem jeweiligen Zwischenraum (16) in Verbindung steht und ein Trockenmittel (18) enthält,
**dadurch gekennzeichnet, dass**
an dem Aufnahmeelement (6, 6"; 60) im Bereich zumindest eines Randabschnitts (1a, 1"a; 10a) der Verglasungseinheit (1, 1"; 10) wenigstens ein Stützelement (20, 25, 200) vorgesehen ist, das mit der ersten und/oder zweiten Glasplatte (3, 4) eine Aufstandsfläche der Verglasungseinheit (1, 1"; 10) bildet.

2. Verglasungseinheit nach Anspruch 1, **dadurch gekennzeichnet, dass** das wenigstens eine Stützelement (20; 200) über den zumindest einen Randabschnitt (1a) der Verglasungseinheit (1) ausgedehnt ist.

3. Verglasungseinheit nach Anspruch 1 oder 2, **dadurch gekennzeichnet, dass** im Bereich zumindest eines Randabschnitts (1a, 1"a; 10a) der Verglasungseinheit (1, 1") mehrere Stützelemente (25) beabstandet zueinander vorgesehen sind.

4. Verglasungseinheit nach einem der Ansprüche 1 bis 3, **dadurch gekennzeichnet, dass** das wenigstens eine Stützelement wenigstens zwei Stützabschnitte aufweist.

5. Verglasungseinheit nach einem der Ansprüche 1 bis 4, **dadurch gekennzeichnet, dass** das wenigstens eine Stützelement als Stützvorsprung (20, 25) ausgeführt ist, der mit dem Aufnahmeelement (6; 6") monolithisch ist.

6. Verglasungseinheit nach einem der Ansprüche 1 bis 4, **dadurch gekennzeichnet, dass** das wenigstens eine Stützelement (200) außenseitig an dem Aufnahmeelement (60) anliegt.

7. Verglasungseinheit nach einem der Ansprüche 1 bis 6, **dadurch gekennzeichnet, dass** das wenigstens eine Stützelement form- und/oder kraftschlüssig mit dem Aufnahmeelement (6; 6"; 60) verbindbar ist.

8. Verglasungseinheit nach einem der Ansprüche 1 bis 7, **dadurch gekennzeichnet, dass** das Aufnahmeelement (6, 6', 6"; 60) an seinen von der thermoplastischen Platte (2) abgewandten Seiten einen Auflageabschnitt (12) aufweist, dessen seitliche Ausdehnung kleiner als die Breite des Distanzelements (14) ist.

9. Verglasungseinheit nach Anspruch 8, **dadurch gekennzeichnet, dass** die Distanzelemente (14) einer zum Inneren der Verglasungseinheit (1, 1"; 10) gerichteten Seite der Auflageabschnitte (12) des Aufnahmeelementes (6, 6', 6"; 60) gegenüberliegend vorgesehen sind und diese zu den Glasplatten (3, 4) hin überragen.

10. Verglasungseinheit nach einem der Ansprüche 1 bis 9, **dadurch gekennzeichnet, dass** das Aufnahmeelement (6, 6', 6"; 60) wenigstens eine Hohlkammer (23) oder eine im Wesentlichen C-förmige Ausnehmung zur Aufnahme von Verbindungselementen (24) zur Verbindung von mehreren Aufnahmeelementen (6, 6', 6"; 60) zur umlaufenden Einfassung der thermoplastischen Platte (2) oder von Stabilisierungselementen zur Stabilisierung der Verglasungseinheit (1, 1", 10) aufweist.

11. Verglasungseinheit nach Anspruch 10, **dadurch gekennzeichnet, dass** die Verbindungselemente (24) als Winkelstücke ausgeführt sind.

12. Verglasungseinheit nach einem der Ansprüche 1 bis 11, **gekennzeichnet durch** ein in der Aufnahmenut (5) des Aufnahmeelementes (6, 6', 6"; 60) vorgesehenes federndes Element.

13. Verglasungseinheit nach Anspruch 12, **dadurch gekennzeichnet, dass** das federnde Element als eine vom Boden (5b) der Aufnahmenut (5) des Aufnahmeelementes (6, 6', 6"; 60) wegweisende federartige Lippe (11) ausgeführt ist.

14. Verglasungseinheit nach Anspruch 13, **dadurch gekennzeichnet, dass** die federartige Lippe (11) von einem der Schenkel (7) im Bereich des Nutbodens (5b) vorsteht.

15. Verglasungseinheit nach Anspruch 13 oder 14, **dadurch gekennzeichnet, dass** die federartige Lippe als Vorsprung eines in die Aufnahmenut (5) einschiebbaren Federelements ausgeführt ist.

16. Verglasungseinheit nach Anspruch 12, **dadurch gekennzeichnet, dass** das federnde Element aus einem rückstellfähigen, elastischen Material gebildet ist, das ein Trockenmittel enthält.

## Claims

1. Glazing unit with at least a first and second glass panel (3, 4) and a shatter-proof thermoplastic panel (2) of a smaller surface area than these that is positioned between them, with the glazing unit (1) being sealed off from the outside on its edge (1a), with an edge (2a) of the thermoplastic panel (2) being surrounded by a U-shaped receiving groove (5) of a receiving element (6, 6', 6"; 60), which receiving element (6, 6', 6"; 60) is dimensioned in such a way that it completely surrounds the edge (2a) of the thermoplastic panel (2) even in different thermal expansion and contraction conditions, with the first and second glass panel (3, 4) each being spaced from the receiving element (6, 6', 6"; 60) of the thermoplastic panel (2) with formation of a space (16) by means of a spacer element (14), and with each spacer element (14) being designed as a hollow body that is in contact with the respective space (16) and contains a desiccant (18),
**characterised in that**
on the receiving element (6, 6"; 60) in the area of at least one edge section (1a, 1"a; 10a) of the glazing unit (1, 1"; 10), at least one supporting element (20, 25, 200) is provided that forms a contact surface of the glazing unit (1, 1"; 10) with the first and/or second glass panel (3, 4).

2. Glazing unit according to claim 1, **characterised in that** the at least one supporting element (20; 200) extends across the at least one edge section (1a) of the glazing unit (1).

3. Glazing unit according to claim 1 or 2, **characterised in that** a plurality of supporting elements (25) are spaced apart from each other in the area of at least one edge section (1a, 1"a; 10a) of the glazing unit (1, 1").

4. Glazing unit according to one of claims 1 to 3, **characterised in that** the at least one supporting element has at least two supporting sections.

5. Glazing unit according to one of claims 1 to 4, **characterised in that** the at least one supporting element is designed as a supporting projection (20, 25) that is in a monolithic structure with the receiving element (6; 6").

6. Glazing unit according to one of claims 1 to 4, **characterised in that** the at least one supporting element (200) abuts against the outside of the receiving element (60).

7. Glazing unit according to one of claims 1 to 6, **characterised in that** the at least one supporting element can be connected with the receiving element (6; 6"; 60) in a form-fitting and/or non-positive manner.

8. Glazing unit according to one of claims 1 to 7, **characterised in that** the receiving element (6, 6', 6"; 60), on its sides opposite the thermoplastic panel (2), has a supporting section (12) whose lateral expansion is smaller than the width of the spacer element (14).

9. Glazing unit according to claim 8, **characterised in that** the spacer elements (14) are provided opposite a side, aligned towards the interior of the glazing unit (1, 1"; 10), of the supporting sections (12) of the supporting element (6, 6', 6"; 60), and they jut out towards the glass panels (3, 4).

10. Glazing unit according to one of claims 1 to 9, **characterised in that** the receiving element (6, 6', 6"; 60) has at least one hollow cavity (23) or an essentially C-shaped recess to receive connecting elements (24) for connection of a plurality of receiving elements (6, 6', 6"; 60) to surround the entirety of the thermoplastic panel (2) or connection of stabilising elements to stabilise the glazing unit (1, 1", 10).

11. Glazing unit according to claim 10, **characterised in that** the connecting elements (24) are designed as elbows.

12. Glazing unit according to one of claims 1 to 11, **characterised by** a spring-loaded element provided in the receiving groove (5) of the receiving element (6, 6', 6"; 60).

13. Glazing unit according to claim 12, **characterised in that** the spring-loaded element is designed as a spring-like lip (11) pointing away from the base (5b) of the receiving groove (5) of the receiving element (6, 6', 6"; 60).

14. Glazing unit according to claim 13, **characterised in that** the spring-like lip (11) protrudes from one of the legs (7) in the area of the groove base (5b).

15. Glazing unit according to claim 13 or 14, **characterised in that** the spring-like lip is designed as a protrusion of a spring element, which element can be inserted in the receiving groove (5).

16. Glazing unit according to claim 12, **characterised in that** the spring-loaded element is formed of a flexible, elastic material that contains a desiccant.

## Revendications

1. Table de vitrage comprenant au moins une première et une deuxième plaque de verre (3, 4) et une plaque thermoplastique (2) anti-éclats, dont la surface est plus petite que celle des deux plaques de verre et qui est prévue entre celles-ci, la table de vitrage (1) étant étanchéifiée vers l'extérieur au niveau de son bord (1a), un bord (2a) de la plaque thermoplastique (2) étant entouré par une rainure de réception en forme de U (5) d'un élément de réception (6, 6', 6" ; 60), qui est dimensionnée de telle sorte qu'elle entoure complètement le bord (2a) de la plaque thermoplastique (2) également dans des états de dilatation et de contraction thermique différents, la première et la deuxième plaque de verre (3, 4) étant à chaque fois espacées de l'élément de réception (6, 6', 6" ; 60) de la plaque thermoplastique (2) par un élément d'espacement (14) en formant un espace intermédiaire (16) et chaque élément d'espacement (14) étant réalisé sous forme de corps creux qui est en liaison avec l'espace intermédiaire respectif (16) et qui contient un agent dessiccatif (18),
**caractérisée en ce**
**qu'**au moins un élément de support (20, 25, 200) est prévu sur l'élément de réception (6, 6" ; 60) dans la région d'au moins une portion de bord (1a, 1"a ; 10a) de la table de vitrage (1, 1" ; 10), lequel forme avec la première et/ou la deuxième plaque de verre (3, 4) une surface d'appui de la table de vitrage (1, 1" ; 10).

2. Table de vitrage selon la revendication 1, **caractérisée en ce que** l'au moins un élément de support (20 ; 200) est étiré sur l'au moins une portion de bord (1a) de la table de vitrage (1).

3. Table de vitrage selon la revendication 1 ou 2, **caractérisée en ce que** dans la région d'au moins une portion de bord (1a, 1"a ; 10a) de la table de vitrage (1, 1") sont prévus plusieurs éléments de support (25) espacés les uns des autres.

4. Table de vitrage selon l'une quelconque des revendications 1 à 3, **caractérisée en ce que** l'au moins un élément de support présente au moins deux portions de support.

5. Table de vitrage selon l'une quelconque des revendications 1 à 4, **caractérisée en ce que** l'au moins un élément de support est réalisé sous forme de saillie de support (20, 25) qui est réalisée de manière monolithique avec l'élément de réception (6 ; 6").

6. Table de vitrage selon l'une quelconque des revendications 1 à 4, **caractérisée en ce que** l'au moins un élément de support (200) s'applique du côté extérieur sur l'élément de réception (60).

7. Table de vitrage selon l'une quelconque des revendications 1 à 6, **caractérisée en ce que** l'au moins un élément de support peut être connecté par engagement par correspondance de formes et/ou par force à l'élément de réception (6 ; 6" ; 60).

8. Table de vitrage selon l'une quelconque des revendications 1 à 7, **caractérisée en ce que** l'élément de réception (6, 6', 6" ; 60) présente, au niveau de ses côtés opposés à la plaque thermoplastique (2), une portion d'appui (12) dont l'étendue latérale est inférieure à la largeur de l'élément d'espacement (14).

9. Table de vitrage selon la revendication 8, **caractérisée en ce que** les éléments d'espacement (14) sont prévus à l'opposé l'un de l'autre d'un côté, orienté vers l'intérieur de la table de vitrage (1, 1" ; 10), des portions d'appui (12) de l'élément de réception (6, 6', 6" ; 60) et dépassent de celles-ci en direction des plaques de verre (3, 4).

10. Table de vitrage selon l'une quelconque des revendications 1 à 9, **caractérisée en ce que** l'élément de réception (6, 6' ; 6" ; 60) présente au moins une chambre creuse (23) ou un évidement essentiellement en forme de C pour recevoir des éléments de connexion (24) pour la connexion de plusieurs éléments de réception (6, 6' , 6" ; 60) pour enserrer sur sa périphérie la plaque thermoplastique (2), ou des éléments de stabilisation pour stabiliser la table de vitrage (1, 1", 10).

11. Table de vitrage selon la revendication 10, **caractérisée en ce que** les éléments de connexion (24) sont réalisés sous forme de coins.

12. Table de vitrage selon l'une quelconque des revendications 1 à 11, **caractérisée par** un élément élastique prévu dans la rainure de réception (5) de l'élément de réception (6, 6', 6" ; 60).

13. Table de vitrage selon la revendication 12, **caractérisée en ce que** l'élément élastique est réalisé sous forme de lèvre de type ressort (11) détournée du fond (5b) de la rainure de réception (5) de l'élément de réception (6, 6' ; 6" ; 60).

14. Table de vitrage selon la revendication 13, **caractérisée en ce que** la lèvre de type ressort (11) fait saillie depuis l'une des branches (7) dans la région du fond de rainure (5b).

15. Table de vitrage selon la revendication 13 ou 14, **caractérisée en ce que** la lèvre de type ressort est réalisée sous forme de saillie d'un élément de ressort pouvant être inséré dans la rainure de de de réception (5).

16. Table de vitrage selon la revendication 12, **caractérisée en ce que** l'élément de ressort est formé d'un matériau élastique capable de rappel, qui contient un agent dessiccatif.
